# EUROPÄISCHE PATENTSCHRIFT

(11) **EP 0 308 363 B1**
(45) Veröffentlichungstag und Bekanntmachung des Hinweises auf die Patenterteilung: **14.07.1993**
(21) Anmeldenummer: 88730211.5
(22) Anmeldetag: 14.09.1988
(51) Int. Cl.: B65G 1/127, B21D 37/14

(54) **Umlaufregal**
Circulating shelf
Rayonnage circulant

(30) Priorität: 18.09.1987 DE 3731871
(43) Veröffentlichungstag der Anmeldung: 22.03.1989
(73) Patentinhaber: Bellheimer Metallwerk GmbH, D-76752 Bellheim (DE)
(72) Erfinder: Schafft, Ernst, D-6740 Landau (DE)
(74) Vertreter: Böning, Manfred, Dr.-Ing.

(56) Entgegenhaltungen:
- DE-A- 2 944 266
- DE-U- 8 513 207
- FR-A- 1 098 924
- FR-A- 2 565 873
- US-A- 4 122 597
- US-A- 4 288 023

## Beschreibung

Die Erfindung betrifft ein Umlaufregal nach dem Oberbegriff des Patentanspruches 1.

Umlaufregale der vorgenannten Art, die auch als Paternosterschränke bzw. Paternosterförderer bezeichnet werden, haben regelmäßig nur eine an der Vorderseite ihres Gehäuses angeordnete, durch mindestens eine Schiebetür verschließbare Be- und Entladestation. Lediglich vereinzelt sind insbesondere für den Einsatz in großen Lagern von Industriebetrieben bestimmte Umlaufregale bekanntgeworden, die an ihrer Gehäuserückseite ebenfalls eine Be- und Entladeöffnung aufweisen. Für die Anordnung von Be- und Entladeöffnungen an der Vorder- bzw. Rückseite des Gehäuses sprechen nicht nur der Grundaufbau eines Umlaufregales, sondern auch die gute Zugänglichkeit der in den Bereich der Be- und Entladeöffnung überführten Träger des Umlaufregales über deren gesamten Breite.

Untersuchungen im Zusammenhang mit dem Einsatz von bekannten Umlaufregalen als Werkzeugspeicher in modernen Fertigungssystemen haben gezeigt, daß der Werkzeugfluß vom Werkzeugspeicher zur Werkzeugmaschine häufig nicht zu befriedigen vermag. So lassen sich beispielsweise mehrfache Richtungswechsel und vergleichsweise lange Übertragungswege nicht vermeiden, wenn das Umlaufregal neben der mit Werkzeugen zu bestückenden Werkzeugmaschine steht.

Die Möglichkeit einer verbesserten Integration in einen Fertigungsfluß bietet eine aus der DE 29 44 266 A1 bekannte als Umlaufförderer ausgebildete Speichervorrichtung, deren Gehäuse mit einer Art Ausleger versehen ist, in den ein Teil der vertikale und horizontale Abschnitte aufweisenden Fördertrums ragt. Der Ausleger übergeift ein Montageband und ist an seiner Unterseite offen. Durch die offene Unterseite lassen sich Träger zur Aufnahme von Werkstücken od.dgl. in den Bereich eines Bandförderers absenken und wieder anheben. Der für den Antrieb und die Führung der Träger der bekannten Speichervorrichtung erforderliche Aufwand ist infolge der komplizierteren Bewegungsbahn der Träger deutlich höher als bei nach Art eines Paternosters aufgebauten Umlaufregalen.

Der Erfindung liegt die Aufgabe zugrunde, ein Umlaufregal mit paternosterartig umlaufenden Trägern zu schaffen, das sich in besonderem Maße für den Einsatz als Werkzeugspeicher in Fertigungsbetrieben eignet und das bei Anordnung neben einer Werkzeugmaschine die Realisierung kürzester Übertragungswege zwischen Umlaufregal und Werkzeugmaschine ermöglicht. Diese Aufgabe wird erfindungsgemäß durch die Merkmale des kennzeichnenden Teiles des Anspruches 1 gelöst.

Das erfindungsgemäße Umlaufregal bietet den Vorteil, daß die zusätzliche Be- und Entladeöffnung eines Gehäuses eine seitliche Ankopplung von mit Gütern aus dem Umlaufregal zu versorgenden Stationen ermöglicht, wobei diese Stationen nicht zwingend von Werkzeugmaschinen, sondern beispielsweise auch von Arbeitsplätzen gebildet werden können und als Ladegut nicht nur Werkzeuge, sondern auch Werkstücke in Betracht kommen.

Weitere Einzelheiten und Merkmale der Erfindung ergeben sich aus den Unteransprüchen und der nachfolgenden Beschreibung eines in der beigefügten Zeichnung dargestellten, besonders vorteilhaften Ausführungsbeispieles. Es zeigen:
- Fig. 1: die perspektivische Ansicht von Teilen eines neben einer Abkantmaschine installierten Umlaufregales,
- Fig. 2: die perspektivische Ansicht eines einzelnen Trägers des in Fig. 1 dargestellten Umlaufregales,
- Fig. 3: einen Schnitt durch den Träger gemäß Fig. 2,
- Fig. 4: eine Seitenansicht des Trägers gemäß Fig. 2 und 3 und
- Fig. 5: teilweise im Schnitt eine Einzelheit des Trägers gemäß Fig. 2 bis 4.

In Fig. 1 sind mit 1 allgemein eine Abkantmaschine und mit 2 allgemein ein Umlaufregal bezeichnet.

Die Abkantmaschine 1 besitzt einen Tisch 3 zur Aufnahme von Unterwerkzeugen 4 und einen auf- und abbewegbaren Stempel 5 zur Aufnahme von Oberwerkzeugen 6, wobei Tisch 3 und Stempel 5 mit Aufnahmen 7,8 für die unterschiedlichen Werkstücken entsprechenden, austauschbaren Werkzeuge versehen sind.

Das Umlaufregal 2 dient als Werkzeugspeicher für die Abkantmaschine 1. Die Vorderwand 9 seines Gehäuses 10 weist, wie dies allgemein üblich ist, eine sich über annähernd die gesamte Gehäusebreite erstreckende, durch eine auf- und abbewegbare Schiebetür 9A verschließbare Be- und Entladeöffnung 11 auf. Das Gehäuse 10 ist außerdem im Bereich seiner Seitenwand 12, und zwar in unmittelbarer Nähe der Be- und Entladeöffnung 11 und in gleicher Höhe wie diese, mit einer durch eine Sicherungsklappe 13 verschließbaren zusätzlichen Be- und Entladeöffnung 14 versehen. Die Sicherungsklappe 13 verhindert im in der Zeichnung dargestellten geöffneten Zustand einen Umlauf der Träger 15 des Umlaufregales 2, während sie im geschlossenen Zustand durch Einwirken auf einen Endschalter 16 einen Umlauf zuläßt, soweit dieser nicht durch weitere Sicherheitseinrichtungen unterbunden bleibt, zu denen unter anderem eine Lichtschranke 17 gehört.

Einzelheiten des Aufbaues der Träger 15 ergeben sich aus den Figuren 2 bis 5. Jeder Träger 15 besitzt einen Boden 18, zwei Seitenwände 19,20 und eine Rückwand 21, wobei die Breite der Seitenwände 19 um einen Betrag kleiner als die Tiefe der Böden 18 ist, der mindestens gleich der Breite der zusätzlichen Be- und Entladeöffnung 14 ist.

Auf dem Boden 18 des Trägers 15 ist hin- und herverschiebbar ein Gutaufnahmeschlitten 22 gelagert, der mit einer Kastenprofilschiene 23 zur Aufnahme der Unterwerkzeuge 4 ausgestattet ist. Um eine leichte Beweglichkeit des Gutaufnahmeschlittens 22 zu gewährleisten, ist dieser als auf in U-Profilschienen 24 geführten Kugelrollen 25 gelagerter Rollbehälter ausgebildet.

Im rechten Teil der Fig. 3 und in Fig. 4 ist der Gutaufnahmeschlitten 22 in seiner Be- und Entladeposition dargestellt, während der linke Teil der Fig. 3 die Speicherposition des Gutaufnahmeschlittens 22 zeigt. Zur Arretierung des Gutaufnahmeschlittens 22 in den genannten Positionen dient ein Verriegelungselement 26, dessen Spitze unter der Einwirkung einer Feder 27 in Rastlöcher 28 einer Rastleiste 29 gedrückt wird. Durch Schwenken eines Hebels 30 kann das Verriegelungselement 26 entriegelt werden.

Zur Aufnahme der Oberwerkzeuge 6 dient eine von Auslegern 31 eines Traggerüstes gehaltene Halteschiene 32, an deren der zusätzlichen Be- und Entladeöffnung 14 zugewandtem Ende eine Sperre 33 angeordnet ist, die durch eine Blattfeder 34 in ihrer Sperrstellung gehalten wird, in der ein an der Blattfeder 34 befestigter Sperrstift 35 in ein Rastloch 36 eines mit der Sperre 33 verbundenen Schiebers 37 greift. Durch Schwenken der Blattfeder 34 kann der Sperrstift 35 aus dem Rastloch 36 entfernt und die Sperre 33 daraufhin in ihre Freigabestellung überführt werden, in der der Sperrstift 35 in ein zweites Rastloch 38 des Schiebers 37 einrasten kann. 39 ist ein Endanschlag, der das Herausziehen des Schiebers 37 aus seiner Führung 40 verhindert.

Am unteren Ende des mit der Sperre 33 verbundenen Schiebers 37 ist eine Blende 41 angeordnet, die in der Sperrstellung der Sperre 33 den Lichtstrahl der Lichtschranke 17 unterbricht und in Sperrstellung eine der Voraussetzungen für eine Umlaufbewegung der Träger 15 schafft.

Dadurch, daß der Gutaufnahmeschlitten 22 aus seiner in Fig. 3 rechts dargestellten Position in seine in der gleichen Figur links dargestellten Position überführbar ist, läßt sich eine ausgewogene Lastverteilung der auf den Trägern 15 gespeicherten Güter erreichen, indem beispielsweise vermieden wird, daß von an der Halteschiene 32 aufgehängten und auf den Gutaufnahmeschlitten 22 gelagerten Gütern gleichgerichtete Drehmomente auf den Träger 15 ausgeübt werden.

In der Praxis ist auf jeweils einem Träger 15 jeweils ein Satz von zur Herstellung eines bestimmten Werkstückes eines Produktionsprogrammes benötigten Unter-und Oberwerkzeugen 4,6 gespeichert. Um die jeweils benötigten, regelmäßig schweren Werkzeuge auf dem schnellsten und kürzesten Weg von der Abkantmaschine 1 in das Umlaufregal 2 oder umgekehrt überführen zu können, lassen sich zwischen die Abkantmaschine 1 und das Umlaufregal 2 Gutübertragungsbrücken 42 und 43 einsetzen, deren Längsachsen mit den Längsachsen des in Be- und Entladeposition überführten Gutaufnahmeschlittens 22 und der Halteschiene 32 sowie mit den Längsachsen der Aufnahmen 7 und 8 fluchten. Der Werkzeugwechsel läßt sich mithin durch einfaches Verschieben der Werkzeuge ohne Richtungswechsel bewerkstelligen.

## Patentansprüche

1. Umlaufregal mit einer Vielzahl von paternosterartig in einem Gehäuse (10) umlaufenden Trägern (15), von denen jeweils einer in den Bereich einer an der Vorderseite oder an der Vorder- und der Rückseite des Gehäuses (10) vorgesehenen Beund Entladeöffnung (11) überführbar ist, dadurch gekennzeichnet, daß mindestens eine Seitenwand (12) des Gehäuses (10) im Bereich der an der Vorderseite oder an der Vorder- und Rückseite des Gehäuses (10) jeweils angeordneten Be- und Entladeöffnung (11) mit mindestens einer zusätzlichen Be- und Entladeöffnung (14) versehen und dieser eine Sicherungsklappe (13) oder Lichtschranke zugeordnet ist, die bei geöffneter zusätzlicher Be- und Entladeöffnung (14) einen Trägerumlauf verhindert.

2. Umlaufregal nach Anspruch 1, dadurch gekennzeichnet, daß die zusätzliche Be- und Entladeöffnung (14) im Bereich des vorderen Drittels des jeweils in die Be- und Entladeposition überführten Trägers (15) angeordnet ist.

3. Umlaufregal nach Anspruch 1 oder 2, dadurch gekennzeichnet, daß mindestens ein Träger (15) mit einem von der Trägervorderseite zur Trägerrückseite und zurück verschiebbaren Gutaufnahmeschlitten (22) versehen ist.

4. Umlaufregal nach Anspruch 3, dadurch gekennzeichnet, daß der Gutaufnahmeschlitten (22) als durch die Seitenwände (19,20) des Trägers (15) geführter und auf dessen Boden (18) hin- und herverschiebarer Rollbehälter ausgebildet ist.

5. Umlaufregal nach Anspruch 3 oder 4, dadurch gekennzeichnet, daß der Gutaufnahmeschlitten (22) mindestens ein Verriegelungselement (26) aufweist, durch das er mindestens in seinen Endstellungen arretierbar ist.

6. Umlaufregal nach einem der Ansprüche 1 bis 5, dadurch gekennzeichnet, daß der Träger (15) mit einer zur Guthalterung dienenden Halteschiene (32) ausgerüstet ist.

7. Umlaufregal nach Anspruch 6, dadurch gekennzeichnet, daß die Halteschiene (32) des sich jeweils in der Be- und Entladestation befindlichen Trägers (15) fluchtend zur zusätzlichen Be- und Entladeöffnung (14) angeordnet ist.

8. Umlaufregal nach Anspruch 6 oder 7, dadurch gekennzeichnet, daß am der zusätzlichen Be- und Entladeöffnung (14) zugewandten Ende der Halteschiene (32) eine lösbare Sperre (33) angeordnet ist.

9. Umlaufregal nach einem der Ansprüche 3 bis 8, dadurch gekennzeichnet, daß der Gutaufnahmeschlitten (22) und/oder die Halteschiene (32) zur Aufbewahrung von Werkzeugen (5,6) dienen.

10. Umlaufregal nach Anspruch 9, dadurch gekennzeichnet, daß die Halteschiene (32) einen Speicher für Oberwerkzeuge (6) und der Gutaufnahmeschlitten (22) einen Speicher für Unterwerkzeuge (4) einer Werkzeugmaschine, insbesondere Abkantmaschine (1), bilden.

11. Umlaufregal nach einem der Ansprüche 6 bis 10, dadurch gekennzeichnet, daß sein Gutaufnahmeschlitten (22) und/oder seine Halteschiene (32) über Gutübertragungsbrücken (42,43) mit einer neben ihm angeordneten Werkzeugmaschine verbindbar ist bzw. sind.

12. Umlaufregal nach Anspruch 11, dadurch gekennzeichnet, daß die Gutübertragungsbrücken (42,43) mit den Längsachsen der in den Bereich der zusätzlichen Be- und Entladeöffnung (14) überführten bzw. angeordneten Gutaufnahmeschlitten (22) bzw. Halteschienen (32) fluchten.

13. Umlaufregal nach einem der Ansprüche 6 bis 12, dadurch gekennzeichnet, daß der Gutaufnahmeschlitten (22) und die Halteschiene (32) eines in die Be- und Entladestation überführten Trägers (15) fluchtend zu den Aufnahmen (7,8) für die Oberwerkzeuge (6) und die Unterwerkzeuge (4) einer Werkzeugmaschine, insbesondere Abkantmaschine (1), angeordnet sind.

14. Umlaufregal nach einem der Ansprüche 1 bis 13, dadurch gekennzeichnet, daß die an der Vorder- und/oder Rückseite des schrankartigen Gehäuses (10) angebrachte Be- und Entladeöffnung (11) durch eine Schiebetür (9A) verschließbar ist.

15. Umlaufregal nach einem der Ansprüche 1 bis 14, dadurch gekennzeichnet, daß die Böden (18) der Träger (15) um einen Betrag gegenüber deren Seitenwände (19) vorstehen, der mindestens gleich der Breite der zusätzlichen Be- und Entladeöffnung (14) ist.

## Claims

1. Revolving shelving with a multiplicity of paternoster-like revolving carriers (15) contained within a housing (10), any one of which may be moved past a loading and unloading aperture (11) provided on the front side or on the front and rear side of the housing (10), characterised in that at least one side wall (12) of the housing (10) in the region of the loading and unloading aperture (11) arranged on the front side or front and rear side of the housing (10) is provided with at least one additional loading and unloading aperture (14),adjoined to which is a safety flap (13) or photoelectric barrier which prevents rotation of the carrier if the additional loading and unloading aperture (14) is open.

2. Revolving shelving according to Claim 1, characterised in that the additional loading and unloading aperture (14) is arranged in the region of the anterior third of the carrier (15) whilst in the loading and unloading position.

3. Revolving shelving according to either Claim 1 or 2, characterised in that at least one carrier (15) is provided with a goods take-up slide (22) which may be moved from the anterior side of the carrier to the posterior side of the carrier and back again.

4. Revolving shelving according to Claim 3, characterised in that the goods take-up slide (22) is in the form of a rolling container which is led through the side walls (19, 20) of the carrier (15) and which may be moved along the base (18) of the carrier (15).

5. Revolving shelving according to either Claim 3 or 4, characterised in that the goods take-up slide (22) has at least one locking element (26) which enables it to be arrested in at least its end positions.

6. Revolving shelving according to any one of Claims 1 to 5, characterised in that the carrier (15) is provided with a holding rail (32) to hold the goods.

7. Revolving shelving according to Claim 6, characterised in that the holding rail (32) of the carrier (15) is aligned with the additional loading and unloading aperture (14) whilst said carrier (15) is at the loading and unloading station.

8. Revolving shelving according to either Claim 6 or 7, characterised in that a removable blocking device (33) is arranged at the end of the holding rail (32) facing the additional loading and unloading aperture (14).

9. Revolving shelving according to any one of Claims 3 to 8, characterised in that the goods take-up slide (22) and/or the holding rail (32) serve to store tools (5, 6).

10. Revolving shelving according to Claim 9, characterised in that the holding rail (32) functions as storage space for the upper tools (6), and that the goods take-up slide (22) functions as storage space for the lower tools (4), of a machine tool, especially a folding machine (1).

11. Revolving shelving according to any one of Claims 6 to 10, characterised in that its goods take-up slide (22) and/or its holding rail (32) may be connected to a machine tool arranged next to it via goods transfer bridges (42, 43).

12. Revolving shelving according to Claim 11, characterised in that the goods transfer bridges (42, 43) are aligned with the longitudinal axes of the goods take-up slides (22) or holding rails (32) arranged or moved in the region of the additional loading and unloading aperture (14).

13. Revolving shelving according to any one of Claims 6 to 12, characterised in that the goods take-up slide (22) and the holding rail (32) of a carrier (15) moved into the loading or unloading station are arranged so as to be aligned with the receptacles (7, 8) for the upper tools (6) and lower tools (4) of a machine tool, especially a folding machine (1).

14. Revolving shelving according to any one of Claims 1 to 13, characterised in that the loading and unloading aperture (11) on the anterior and/or posterior side of the cabinet-like housing (10) may be closed by a sliding door (9A).

15. Revolving shelving according to any one of Claims 1 to 14, characterised in that the bases (18) of the carriers (15) project beyond their side walls (19) by an amount which is at least equal to the width of the additional loading and unloading aperture (14).

## Revendications

1. Rayonnage circulant, comprenant plusieurs supports (15) qui circulent en circuit fermé dans un caisson (10) et qui sont agencés de façon que chacun puisse être transféré dans la zone d'une ouverture de chargement et de déchargement (11) située dans la face avant ou dans la face avant et la face arrière du caisson (10), caractérisé en ce que, dans la zone de l'ouverture de chargement et de déchargement (11) située dans la face avant ou dans la face avant et la face arrière du caisson (10), au moins une paroi latérale (12) du caisson (10) est pourvue d'au moins une ouverture supplémentaire de chargement et de déchargement (14) et en ce qu'il est associé à cette ouverture supplémentaire (14) un volet de sécurité (13) ou un barrage photoélectrique qui empêche une circulation des supports lorsque l'ouverture supplémentaire de chargement et de déchargement (14) est ouverte.

2. Rayonnage circulant suivant la revendication 1, caractérisé en ce que l'ouverture supplémentaire de chargement et de déchargement (14) est située dans la zone du tiers avant du support (15) chaque fois transféré dans la position de chargement et de déchargement.

3. Rayonnage circulant suivant l'une des revendications 1 et 2, caractérisé en ce qu'au moins un support (15) est pourvu d'un chariot de rangement d'articles (22) agencé de façon à pouvoir être déplacé du côté avant du support à son côté arrière et vice versa.

4. Rayonnage circulant suivant la revendication 3, caractérisé en ce que le chariot de rangement d'articles (22) est réalisé sous la forme d'un magasin roulant guidé par les parois latérales (19, 20) du support (15) et agencé de façon à pouvoir être déplacé dans un sens et dans l'autre sur le fond (18) du support (15).

5. Rayonnage circulant suivant l'une des revendications 3 et 4, caractérisé en ce que le chariot de rangement d'articles (22) comporte au moins un élément de verrouillage (26) au moyen duquel il peut être immobilisé au moins dans ses positions extrêmes.

6. Rayonnage circulant suivant l'une des revendications 1 à 5, caractérisé en ce que le support (15) est pourvu d'un rail de support (32) servant à porter des articles.

7. Rayonnage circulant suivant la revendication 6, caractérisé en ce que le rail de support (32) du support (15) situé chaque fois au poste de chargement et de déchargement est disposé dans l'alignement de l'ouverture supplémentaire de chargement et de déchargement (14).

8. Rayonnage circulant suivant l'une des revendications 6 et 7, caractérisé en ce qu'un organe de verrouillage amovible (33) est disposé à l'extrémité du rail de support (32) qui est située du côté de l'ouverture supplémentaire de chargement et de déchargement (14).

9. Rayonnage circulant suivant l'une des revendications 3 à 8, caractérisé en ce que le chariot de rangement d'articles (22) et/ou le rail de support (32) servent au rangement d'outils (5, 6).

10. Rayonnage circulant suivant la revendication 9, caractérisé en ce que le rail de support (32) constitue un magasin pour des outils supérieurs (6) d'une machine-outil, notamment d'une presse plieuse, et le chariot de rangement d'articles (22) constitue un magasin pour des outils inférieurs (4) de la machine-outil.

11. Rayonnage circulant suivant l'une des revendications 6 à 10, caractérisé en ce que son chariot de rangement d'articles (22) et/ou son rail de support (32) est ou sont agencés de façon à pouvoir être réunis au moyen de ponts de transfert d'articles (42, 43) à une machine-outil disposée à côté du rayonnage circulant.

12. Rayonnage circulant suivant la revendication 11, caractérisé en ce que les ponts de transfert d'articles (42, 43) sont disposés dans l'alignement des axes longitudinaux respectivement du chariot de rangement d'articles (22) et du rail de support (32) qui sont disposés ou transférés dans la zone de l'ouverture supplémentaire de chargement et de déchargement (14).

13. Rayonnage circulant suivant l'une des revendications 6 à 12, caractérisé en ce que le chariot de rangement d'articles (22) et le rail de support (32) d'un support (15) transféré au poste de chargement et de déchargement sont disposés dans l'alignement des logements (7, 8) prévus pour les outils supérieurs (6) et les outils inférieurs (4) d'une machine-outil, notamment d'une presse plieuse (1).

14. Rayonnage circulant suivant l'une des revendications 1 à 13, caractérisé en ce que l'ouverture de chargement et de déchargement (11) ménagée dans la paroi avant et/ou la paroi arrière du caisson (10) en forme d'armoire est agencée de façon à pouvoir être fermée au moyen d'une porte coulissante (9A).

15. Rayonnage circulant suivant l'une des revendications 1 à 14, caractérisé en ce que les fonds (18) des supports (15) font saillie par rapport aux parois latérales (19) de ces supports d'une distance qui est au moins égale à la largeur de l'ouverture supplémentaire de chargement et de déchargement (14).
